# EUROPÄISCHE PATENTSCHRIFT

(11) **EP 1 724 002 B1**
(45) Veröffentlichungstag und Bekanntmachung des Hinweises auf die Patenterteilung: **05.01.2011**
(21) Anmeldenummer: 06113066.2
(22) Anmeldetag: 25.04.2006
(51) Int. Cl.: B01F 5/00, G06M 7/00, G06M 1/00

(54) **Integrierter Schusszaehler für Mischkopf**
Integrated shot counter for a mixing head.
Compteur de coups pour une tête de mélange.

(30) Priorität: 20.05.2005 DE 102005023232
(43) Veröffentlichungstag der Anmeldung: 22.11.2006
(73) Patentinhaber: KraussMaffei Technologies GmbH, 80997 München (DE)
(72) Erfinder: Berchtenbreiter, Ernst, 86438, Kissing (DE); Soechtig, Wolfgang, 82110, Germering (DE)

(56) Entgegenhaltungen:
- GB-A- 1 305 630
- US-A- 4 165 187

## Beschreibung

Die vorliegende Erfindung betrifft einen Mischkopf mit einem integrierten Schusszähler.

Aus der GB 1 305 630 ist eine Zumess- und Mischeinrichtung für Flüssigkeiten mit Versorgungskreisen für jede Flüssigkeit bekannt, von denen jeder Versorgungskreis einen Behälter und eine Zumessvorrichtung aufweist, die mit dem Behälter verbunden ist. Überdies ist zwischen jedem Behälter und der dazugehörigen Zumessvorrichtung ein Ventilmittel vorgesehen, welche Flüssigkeit in einen Behälter zurückführen oder aus ihm ausleiten kann. Ein Mischkopf erhält die verschiedenen Flüssigkeiten über die Ventile. Die Zumessvorrichtungen werden synchron betrieben und die Ventilmittel sind synchron zueinander und zu dem Betrieb der Zumessvorrichtungen einstellbar.

Auch in der US 4,165,187 ist eine Vorrichtung zum Mischen und Ausbringen von reaktiven Fluiden beschrieben, wobei einem Mischkopf, der einen kontinuierlichen Strom von Reaktionsmaterial zu Verfügung stellen kann, Ausgangsmaterial von verschiedenen Quellen über Ventilmittel und Einspritzdüsen zugeführt wird. Ähnlich wie auch bei der vorhergehenden GB 1 305 630 sind Mittel vorgesehen, um den Betrieb der Ventilmittel mit der Bewegung des Mischkopfes zu synchronisieren, so dass das Reaktionsgemisch kontinuierlich in ein Formwerkzeug eingebracht werden kann.

Bei Mischköpfen, beispielsweise für die Polyurethanverarbeitung, ist es bekannt die Zahl der Materialausträge, die zumeist der Anzahl der produzierten Teile entspricht, zu ermitteln. Ein Materialaustrag für ein Teil wird üblicherweise als "Schuss" bezeichnet. Die Gewährleistungsfristen für die Mischköpfe beziehen sich in der Regel auf die Anzahl solcher Schüsse.

Bei den bisherigen Lösungen zum Zählen der von einem Mischkopf geleisteten Schüsse wird der Öffnungs- und Schließvorgang des Mischkopfs (beispielsweise die Betätigung eines Steuer- oder Reinigungskolbens) erfasst und an eine externe Steuerung weitergegeben. Über einen Zähler in der externen Steuerung wird dann die Gesamtanzahl der Schüsse für einen Mischkopf erfasst und in einem Speicher der externen Steuerung abgespeichert.

Nachteilig hierbei ist, dass es keine direkte Zuordnung der Zählerstandsinformation zu einem Mischkopf gibt. Besonders problematisch ist dies dann, wenn ein Kunde einen Mischkopf austauscht. Er müsste in diesem Fall auch den aktuellen Zählerstand aus der externen Steuerung ermitteln und dem ausgebauten Mischkopf fest zuordnen. Nur dann ist auch die tatsächliche Belastung des Mischkopfes durch die Anzahl der Schüsse bekannt. Wenn es daher um Garantiefälle geht, sind die Hersteller solcher Mischköpfe auf die Ehrlichkeit und Zuverlässigkeit der Kunden angewiesen. Aber auch bei an sich zuverlässigen Kunden stellt es immer wieder ein Problem dar, dass einem gebrauchten Mischkopf der Gebrauchsumfang, also die Schusszahl, nicht immer einwandfrei zugeordnet werden kann.

Aufgabe der vorliegenden Erfindung ist es daher, einen Mischkopf nach Anspruch 1 anzugeben, bei dem die o. g. Probleme vermieden werden können.

Die Lösung dieser Aufgabe wird dadurch erreicht, dass ein Schusszähler mit einem nichtflüchtigen Speicher in den Mischkopf, insbesondere in die Mechanik des Mischkopfes, integriert ist. Insbesondere sind Mittel vorgesehen, um den Betrieb des Mischkopfes, beispielsweise die Bewegung eines Steuer- oder Reinigungskolbens zu ermitteln und an eine elektrische Erfassungs- und Speichereinrichtung weiterzugeben. Die elektrische Erfassungs- und Speichereinrichtung weist einen Zähler auf, der die Anzahl der Schüsse mitzählt und diese Informationen in einem nichtflüchtigen Speichermittel oder Speichermedium abspeichert. Vorzugsweise ist als Mittel zur Bestimmung des Betriebs eines Mischkopfes, beispielsweise zur Ermittlung der Bewegung des Steueroder Reinigungskolbens, ein Sensor vorgesehen. Alternativ kann auch ein elektrisches oder hydraulisches Signal für den Mischkopf ausgewertet werden. In diesem Fall können die Mittel auch Strom-, Spannungs-oder Drucksensoren sein. Aber auch andere Ermittlungsmöglichkeiten sind vorstellbar. Eine besonders bevorzugte Ausführungsform eines Sensors ist ein Schalter, beispielsweise ein Reed-Schalter. Ein solche Schalter kann im Bereich des Zylinderdeckels eines Mischkopfs oder eines Gehäuses für den Steuer- oder Reinigungskolben angeordnet sein.

Um die Information aus der elektrischen Erfassungs- und Speichereinrichtung auslesen zu können, ist vorzugsweise eine Schnittstelle zur Herstellung einer Kommunikationsverbindung vorgesehen. Damit keine Manipulation vorgenommen werden kann, ist die elektrische Erfassungs- und Speichereinrichtung derart ausgebildet, dass das Speichermittel von extern lediglich ausgelesen werden kann (Read-Only-Counter). Somit ist kein Beschreiben oder Überschreiben des Speicherinhalts möglich.

Um den dauerhaften Betrieb der elektrischen Erfassungs- und Speichereinrichtung sicherzustellen, ist im Mischkopf eine separate Stromversorgung mit einer Batterie vorgesehen, die zum Betrieb der elektrischen Erfassungs- und Speichereinrichtung und/oder zur Pufferung des Speichermittels dient. Beispielsweise ist mit einer Lithium-Batterie eine Pufferung über einen Zeitraum von bis zu 30 Jahren möglich.

Wird die elektrische Erfassungs- und Speichereinrichtung fest in das Gehäuse des Mischkopfs integriert, insbesondere eingegossen, (z.B. in einem Zylinderdeckel des Steuer- oder Reinigungskolbens), so lässt sich die Einheit nicht ohne Beschädigung entfernen und damit auch nicht ohne weiteres manipulieren. Eine weitere Maßnahme, um einer Manipulation vorzubeugen, ist die Zuordnung einer eindeutigen, den Mischkopf identifizierenden Information, in dem vorgenannten oder einem anderen Speichermittel. Beispielsweise kann eine vom Hersteller eindeutige Identifikationsnummer in den Zähler eingebrannt werden. Auch die Abspeicherung weiterer Informationen im Speichermittel oder einem zusätzlichen Speichermittel ist ohne weiteres möglich. So kann man in einem solchen Speicher zusätzlich beispielsweise kurze Textinformationen ablegen, die einen Lebenslaufhinweis für den Mischkopf enthalten. So können einzelne Daten zu Reparaturen und dazugehörige Zählerstände abgelegt sein. Mit dieser Vorgehensweise ist es möglich, die Historie eines Mischkopfs lückenlos zu dokumentieren.

Insgesamt ist mit der beschriebenen Erfindung der Gebrauchsumfang eines Mischkopfes ohne weiteres festzustellen. Überdies können Manipulationen im Wesentlichen ausgeschlossen werden, da der Betriebsumfang eindeutig einem bestimmten Mischkopf zuordenbar ist. Auch ein unbefugter Austausch der jeweiligen Einrichtung ist nicht möglich, da dann die Identifikationsnummer nicht mehr zu der Seriennummer eines Mischkopfes passen würde.

Nachfolgend wir die vorliegende Erfindung anhand eines Ausführungsbeispiels näher erläutert. Dabei zeigen die Zeichnungen in:
- **Fig. 1:**: eine Draufsicht in schematischer Weise auf den Zylinderdeckel eines Mischkopfs und
- **Fig. 2:**: eine schematische Schnittdarstellung entlang Linie A-A des Zylinderdeckels in Fig. 1.

In den beiden gezeigten Figuren ist lediglich ein Zylinderdeckel für den in einen Mischkopf integrierten Steuer- und Reinigungskolben dargestellt. Generell sind solche Mischköpfe mit entsprechenden Steuerkolben bekannt, so dass auf diese Konstruktionsteile nicht näher eingegangen werden muss. Für die vorliegende Erfindung ist lediglich die Ausgestaltung des Zylinderdeckels von besonderem Interesse.

Der in den Figuren dargestellte Zylinderdeckel 10 besitzt im oberen Bereich eine Ausnehmung, in der eine Platine 12 angeordnet ist. Die Platine 12 ist mit einem integrierten Schaltkreis 14 (IC), der einen Zähler und einen Speicher besitzt. Überdies befindet sich auf der Platine eine die Stromversorgung über ca. 30 Jahre sicherstellende Lithium-Batterie.

Die Platine 12 ist in der Ausnehmung unlösbar eingegossen. Über Drahtkontakte ist die Platine 12 mit einer separaten Ansteckbuchse 16 verbunden, die als Schnittstelle zu einer externen Steuerung agiert. Über diese Schnittstelle kann die externe Steuerung mit der vorliegenden elektronischen Erfassungs- und Speichereinrichtung verbunden werden.

Die Platine ist überdies mit einem Reedschalter 22 verbunden, der in einem Tauchrohr 20 angeordnet ist und mit einem darunter liegenden Magneten 24 zusammenwirkt. Das Tauchrohr 20 ist in Richtung des nicht dargestellten Steuer- und Reinigungskolbens gerichtet.

Im zusammengebauten Zustand ist der Zylinderdeckel 10 auf das Gehäuse eines Steuer- und Reinigungskolbens aufgesetzt sein, wobei sich das Gehäuse des Steuer- und Reinigungskolbens in Fig. 2 unten anschließen würde.

Wird der nicht dargestellte Steuer- und Reinigungskolben über eine Hydraulik betätigt, so bewegt er sich zwischen einer oberen und einer unteren Position. In der unteren Position ist der Mischkopf geschlossen und es erfolgt kein Austrag. In der oberen Position ist der Mischkopf geöffnet und es erfolgt ein Austrag. Damit zeigt jede Bewegung von unten nach oben einen Schuss (Materialaustrag) an. Die Bewegung des Steuer- und Reinigungskolbens und damit die Einleitung eines Schusses wird von dem Reedschalter 22 detektiert. Ein entsprechendes Signal wird an den integrierten Schaltkreis 14 weitergegeben. Der im integrierten Schaltkreis 14 integrierte Zähler erhöht bei jedem Schuss die Schusszahl um eins und speichert diesen Wert im integrierten Speicher.

Überdies ist im Speicher des integrierten Schaltkreises 14 eine 64 Bit lange Identifikationsnummer aufgenommen, die eine unverwechselbare Zuordnung des Zählers zur Seriennummer des Mischkopfs ermöglicht.

Aufgrund der autarken Versorgung des integrierten Schaltkreises 14 über die Lithium-Batterie 30 ist ein Schusszähler mit einem nichtflüchtigen Speicher in die Mechanik des Mischkopfs integriert, der lediglich einen Lesezugriff ermöglicht.

Natürlich kann über die Ansteckbuchse 16 auch ein Schusssignal an eine externe Steuerung weitergegeben und dort verarbeitet werden. Ausschlaggebend ist jedoch, dass jeder Zählimpuls auch im integrierten Schaltkreis 14 verarbeitet und dem Mischkopf unmittelbar zugeordnet wird. Kommt ein Mischkopf zur Reparatur, kann über eine Schnittstelle, beispielsweise eine serielle Schnittstelle, der Zählerstand ausgelesen und so der Gebrauchsumfang festgestellt werden.

Überdies verfügt der Speicher vorliegend über einen eigenen Speicherbereich, in dem kurze Textfiles abgelegt werden können. In diesen Textfiles werden Informationen zum Lebenslauf des Mischkopfs eingebaut, nämlich die Daten einzelner Reparaturen und die dazugehörigen Zählerstände. Somit ist es möglich, die Historie eines Mischkopfs lückenlos zu dokumentieren.

Insgesamt ist es mit der vorliegenden Erfindung möglich, den Gebrauchsumfang eines Mischkopfes exakt festzustellen und Manipulationen auszuschließen, da dazu die Vergussmasse geöffnet müsste, wodurch eine eventuelle Garantie erlischt. Auch ist der unbefugte Austausch eines Zylinderdeckels nicht ohne weiteres möglich, da dann die Identifikationsnummer eines Zählers nicht mehr zur Seriennummer eines Mischkopfs passt.

## Patentansprüche

1. Mischkopf mit einem integrierten Zähler umfassend
- Mittel (22, 24) zur Ermittlung des Betriebs des Mischkopfes **gekennzeichnet durch**
- eine elektrische Erfassungs- und Speichereinrichtung (12,14), die
-- mit den Mitteln (22,24) zur Ermittlung der Bewegung des Steueroder Reinigungskolbens verbunden ist oder ein solches Mittel (22, 24) aufweist, und **dadurch**
, dass
die elektrische Erfassungs-und Speichereinrichtung (12,14) einen Schusszähler (14), insbesondere einen Inkrementalzähler, und ein nichtflüchtiges Speichermittel (14) umfasst.

2. Mischkopf nach Anspruch 1,
**dadurch gekennzeichnet,**
**dass** ein Steuer- oder Reinigungskolben im Mischkopf vorgesehen ist und die Mittel (22, 24) zur Ermittlung der Bewegung oder Betätigung des Steuer- oder Reinigungskolbens ausgebildet sind.

3. Mischkopf nach Anspruch 1 oder 2,
**dadurch gekennzeichnet**
**dass** als Mittel, insbesondere zur Ermittlung der Bewegung des Steuer- oder Reinigungskolbens, ein Sensor (22, 24) vorgesehen ist.

4. Mischkopf nach Anspruch 3,
**dadurch gekennzeichnet,**
**dass** als Sensor ein Schalter, insbesondere ein Reedschalter (22), vorgesehen ist.

5. Mischkopf nach einem der vorhergehenden Ansprüche,
**dadurch gekennzeichnet,**
**dass** eine Schnittstelle (16) zur Herstellung einer Kommunikationsverbindung mit der elektrischen Erfassungs- und Speichereinrichtung (12, 14) vorgesehen ist.

6. Mischkopf nach Anspruch 4,
**dadurch gekennzeichnet,**
**dass** die elektrische Erfassungs- und Speichereinrichtung (12, 14) derart ausgebildet ist, dass aus dem Speichermittel (14) von extern lediglich ausgelesen, jedoch nicht von extern beschrieben werden kann (Read-Only-Counter).

7. Mischkopf nach einem der vorhergehenden Ansprüche,
**dadurch gekennzeichnet,**
**dass** eine Batterie (18) vorgesehen ist, die zum Betrieb der elektrischen Erfassungs- und Speichereinrichtung (12, 14) und/oder zur Pufferung des Speichermittels (14) dient.

8. Mischkopf nach einem der vorhergehenden Ansprüche,
**dadurch gekennzeichnet,**
**dass** die elektrische Erfassungs- und Speichereinrichtung (12, 14) fest in das Gehäuse des Mischkopfes oder fest in das Gehäuse des Steuer- oder Reinigungskolbens, insbesondere in einen Zylinderdeckel (10) des Steuer- oder Reinigungskolbens integriert, vorzugsweise eingegossen, ist.

9. Mischkopf nach einem der vorhergehenden Ansprüche,
**dadurch gekennzeichnet,**
**dass** in dem Speichermittel eine den Mischkopf eindeutig identifizierende Information gespeichert ist.

10. Mischkopf nach Anspruch 9,
**dadurch gekennzeichnet,**
**dass** die den Mischkopf identifizierende Information vorzugsweise nicht-löschbar gespeichert ist.

11. Mischkopf nach einem der vorhergehenden Ansprüche,
**dadurch gekennzeichnet,**
**dass** ein zweiter Speicher oder in dem Speichermittel ein zweiter Speicherbereich vorgesehen ist, in dem zusätzliche Informationen abspeicherbar sind.

## Claims

1. Mixing head with an integrated counter comprising
- means (22, 24) for determining the operation of the mixing head,
**characterized by**
- an electric detecting- and storage arrangement (12, 14) which
-- is connected with the means (22, 24) for determining the movement of the control- or cleaning piston or has such means (22, 24) and in that
the electric detecting- and storage arrangement (12, 14) comprises a shot counter, in particular an incremental counter, and a non-volatile storage means (14).

2. Mixing head according to Claim 1,
**characterized in that**
a control- or cleaning piston is provided in the mixing head and the means (22, 24) are constructed for determining the movement or actuation of the controlor cleaning piston.

3. Mixing head according to Claim 1 or 2,
**characterized in that**
a sensor (22, 24) is provided as means in particular for determining the movement of the control- or cleaning piston.

4. Mixing head according to Claim 3,
**characterized in that**
a switch, in particular a reed switch (22), is provided as sensor.

5. Mixing head according to one of the preceding claims,
**characterized in that**
an interface (16) is provided for the production of a communication connection with the electric detecting-and storage arrangement (12, 14).

6. Mixing head according to Claim 4,
**characterized in that**
the electric detecting- and storage arrangement (12, 14) is constructed such that only a read-out can be carried out externally from the storage means (14), but writing can not be carried out externally (read only counter).

7. Mixing head according to one of the preceding claims,
**characterized in that**
a battery (18) is provided, which serves for the operation of the electric detecting- and storage arrangement (12, 14) and/or for buffering the storage means (14).

8. Mixing head according to one of the preceding claims,
**characterized in that**
the electric detecting- and storage arrangement (12, 14) is integrated, preferably cast integrally, securely into the housing of the mixing head or securely into the housing of the control- or cleaning piston, in particular into a cylinder cover (10) of the control- or cleaning piston.

9. Mixing head according to one of the preceding claims,
**characterized in that**
information clearly identifying the mixing head is stored in the storage means.

10. Mixing head according to Claim 9,
**characterized in that**
the information identifying the mixing head is preferably stored in a non-deletable manner.

11. Mixing head according to one of the preceding claims,
**characterized in that**
a second memory is provided or a second storage area in the storage means, in which additional information is able to be stored.

## Revendications

1. Tête de mélange avec compteur intégré comprenant
- des moyens (22, 24) pour déterminer le fonctionnement de la tête de mélange,
**caractérisés par**
- un dispositif électrique de détection et de stockage (12, 14) qui est relié
-- aux dispositifs (22, 24) pour déterminer le mouvement du piston de commande ou de nettoyage ou présente un tel moyen (22, 24), et en ce que
le dispositif électrique de détection et de stockage (12, 14) comprend un compteur de coups (14) en particulier un compteur incrémentiel et un moyen de stockage non volatile (14).

2. Tête de mélange selon la revendication 1, **caractérisée en ce qu'**un piston de commande ou de nettoyage (22, 24) est prévu dans la tête de mélange et les moyens (22, 24) sont formés pour déterminer le mouvement ou l'actionnement du piston de commande ou de nettoyage.

3. Tête de mélange selon la revendication 1 ou 2, **caractérisée en ce que** comme moyens, en particulier pour déterminer le mouvement du piston de commande ou de nettoyage, un capteur (22, 24) est prévu.

4. Tête de mélange selon la revendication 3, **caractérisée en ce que** comme capteur, un interrupteur, en particulier un interrupteur Reed (22) est prévu.

5. Tête de mélange selon l'une des revendications précédentes, **caractérisée en ce qu'**une interface (16) est prévue pour établir une liaison de communication avec le dispositif électrique de détection et de stockage (12, 14).

6. Tête de mélange selon la revendication 4, **caractérisée en ce que** le dispositif électrique de détection et de stockage (12, 14) est formé de telle manière que l'on peut lire uniquement de l'extérieur à partir du moyen de stockage (14) mais que l'on ne peut cependant pas écrire de l'extérieur (Read-Only-Counter).

7. Tête de mélange selon l'une des revendications précédentes, **caractérisée en ce qu'**une batterie (18) est prévue qui sert au fonctionnement du dispositif électrique de détection et de stockage (12, 14) et/ou à la mise en mémoire tampon du moyen de stockage (14).

8. Tête de mélange selon l'une des revendications précédentes, **caractérisée en ce que** le dispositif électrique de détection et de stockage (12, 14) est intégré fixement dans le boîtier de la tête de mélange ou fixement dans le boîtier du piston de commande ou de nettoyage, en particulier dans un couvercle de cylindre (10) du piston de commande ou de nettoyage, en particulier coulé dedans.

9. Tête de mélange selon l'une des revendications précédentes, **caractérisée en ce qu'**une information identifiant clairement la tête de mélange est mémorisée dans le moyen de stockage.

10. Tête de mélange selon la revendication 9, **caractérisée en ce que** l'information identifiant la tête de mélange est de préférence non effaçable.

11. Tête de mélange selon l'une des revendications précédentes, **caractérisée en ce qu'**une deuxième mémoire ou une deuxième zone de stockage est prévue dans le moyen de stockage, dans laquelle des informations supplémentaires peuvent être mémorisées.
